# EUROPÄISCHE PATENTSCHRIFT

(11) **EP 0 572 509 B1**
(45) Veröffentlichungstag und Bekanntmachung des Hinweises auf die Patenterteilung: **26.06.1996**
(21) Anmeldenummer: 92906177.8
(22) Anmeldetag: 02.03.1992
(51) Int. Cl.: F41A 3/26, F41A 3/74

(54) **VERSCHLUSSEINRICHTUNG, INSBESONDERE FÜR HANDFEUERWAFFEN**
BREECH LOCK, ESPECIALLY FOR HAND FIREARMS
SYSTEME DE VERROUILLAGE, EN PARTICULIER POUR ARMES A FEU PORTATIVES

(30) Priorität: 14.03.1991 AT 567/91
(43) Veröffentlichungstag der Anmeldung: 08.12.1993
(73) Patentinhaber: PSE PRODUKT- UND SYSTEMENTWICKLUNGSGESELLSCHAFT M.B.H., A-6060 Ampass (AT); VOERE KUFSTEINER GERÄTEBAU- UND HANDELSGESELLSCHAFT M.B.H., A-6330 Kufstein (AT)
(72) Erfinder: SIRKIS, Nehemia, Los Angeles, CA 90027 (US)
(74) Vertreter: Torggler, Paul, Dr.
(86) Internationale Anmeldenummer: AT9200026
(87) Internationale Veröffentlichungsnummer: WO9216809

(56) Entgegenhaltungen:
- DE-C- 341 176
- DE-C- 515 972
- US-A- 1 613 205
- US-A- 3 738 223
- US-A- 3 776 096

## Beschreibung

Die Erfindung betrifft eine Verschlußeinrichtung, insbesondere für Handfeuerwaffen, mit einem eine Patrone in ein Patronenlager einschiebenden Verschlußkolben, der zumindest zwei radial abstehende Riegelelemente aufweist, mit einem Verschlußgehäuse, das eine Verschlußkolbenbohrung, eine Längsnut pro Riegelelement und einen Ringraum aufweist, in den die Verschlußkolbenbohrung und jede Längsnut münden und der mit einer hintergreifbaren Stützfläche versehen ist, und mit einer Verschlußhülse, die in einer offenen Einschubposition pro Riegelelement eine mit der Längsnut der Verschlußkolbenbohrung fluchtende Ausweitung aufweist, und im Ringraum zwischen der offenen Einschubposition und einer verriegelten Endposition verdrehbar angeordnet ist.

Eine derartige Verschlußeinrichtung ist beispielsweise in der DE-C 515 972 gezeigt. Die Verschlußhülse füllt den Ringraum vollständig aus, und der Hohlraum der Verschlußhülse wird durch den eingeschobenen Verschlußkolbenkopf und dessen Riegelelemente ausgefüllt. Dabei überdeckt die hintere Stirnfläche der Verschlußhülse auch die längsverlaufenden Ausweitungen der Verschlußkolbenbohrung. Es verbleibt somit kein Freiraum und die Verschlußkolbenbohrung ist besser abgedichtet.

Die US-A 3,738,223 zeigt eine Verschlußeinrichtung mit einem konischen Verschlußkolbenkopf, auf dem ein verformbares, einen Auszieher für die Patronenhülse tragendes Element angeordnet ist, das beim Verschließen des Patronenlagers verformt wird. Die erhöhte Anpressung der verformten Bereiche an die konischen Flächen des Ringraumes und des Verschlußkolbenkopfes, sowie an den Rillenbereich der Patronenhülse verbessert die verschlußseitige Abdichtung des Patronenlagers.

Werden hülsenlose Patronen verschossen, so fehlt eine durch die Patronenhülse gegebene Abtrennung, und die verschlußseitige Abdichtung des Patronenlagers stellt ein besonderes Problem dar, das mit den bekannten Mitteln noch nicht zufriedenstellend lösbar ist. Die Erfindung hat es sich daher zur Aufgabe gestellt, eine Verschlußeinrichtung der eingangs genannten Art so auszubilden, daß bei Fehlfunktionen das Rückschlagen der Verbrennungsgase durch die Verschlußkolbenbohrung vermieden wird.

Erfindungsgemäß wird dies dadurch erreicht, daß der Ringraum und die Verschlußhülse patronenlagerseitig konische Dichtflächen aufweisen, daß zwischen den Dichtflächen eine konische Dichthülse vorgesehen ist, und daß das Verschlußgehäuse zumindest eine umfangseitig in den Ringraum mündende Gasaustrittsöffnung aufweist. Die konische Dichthülse verbessert die Abdichtung der Verschlußkolbenbohrung. Kommt es zu einer Fehlfunktion, so werden in den Ringraum eintretende Gase durch die umfangsseitige Gasaustrittsöffnung abgeleitet.

Damit die Verschlußhülse beim Verschieben des Verschlußkolbens in der zum Einführen der Riegel benötigten offenen Endposition liegt, sieht eine bevorzugte Ausführung der Erfindung vor, daß im Verschlußgehäuse ein zur Drehachse der Verschlußhülse federbeaufschlagtes Rastelement und am Umfang der Verschlußhülse eine die offene Endposition definierende Rastausnehmung vorgesehen sind. Somit kann sich die Verschlußhülse nicht zufällig verdrehen. Eine Verrastung der verriegelten Stellung kann dann ebenso einfach erzielt werden, wenn am Umfang der Verschlußhülse eine zweite, die verriegelte Endposition definierende Rastausnehmung vorgesehen ist.

Nachstehend wird nun die Erfindung an Hand der Figuren der beiliegenden Zeichnung näher erläutert ohne darauf beschränkt zu sein.

Es zeigen:
- Fig. 1: einen Längsschnitt durch das Verschlußgehäuse im Verriegelungsbereich des Verschlußkolbens,
- Fig. 2: eine Explosionsdarstellung des Riegelbereiches des Verschlußkolbens,
- Fig. 3: einen Schnitt nach der Linie III-III der Fig. 1 mit verriegeltem Verschlußkolben und
- Fig. 4: eine schematische Stirnansicht der unverriegelten Verschlußhülse aus der durch die Linie IV-IV gesehenen Position.

Eine einen Bajonettverschluß bildende Verschlußeinrichtung weist ein an den Lauf 20 anschließendes Verschlußgehäuse 1 und einen verschiebbaren Verschlußkolben 8 auf, der mit zwei, drei, gegebenenfalls auch mehreren umfangseitigen Riegelelementen 4 versehen ist. Pro Riegelelement 4 ist die Verschlußkolbenbohrung 2 mit einer längsverlaufenden Nut 9 versehen, die in einen Ringraum 5 mündet. Der in die Schließstellung vorgeschobene Verschlußkolben 8 kann um die Achse 3 verdreht werden, wobei die Riegelelemente 4 an der Stirnfläche 6 des Ringraumes 5 abgestützt werden, sodaß das an der Patrone anliegende vordere Ende 22 des Verschlußkolbens 8 in das am Ende des Laufes 20 ausgebildeten Patronenlager 19 eingedrückt und verriegelt ist. Der Ringraum 5 verjüngt sich zum Patronenlager 19 hin und weist eine konische Dichtfläche 7 auf.

Im Ringraum 5 sind eine konische Dichthülse 16 (Fig.2) und eine eine konische Dichtfläche 15 aufweisende Verschlußhülse 10 drehbar angeordnet, deren mit der Verschlußkolbenbohrung 2 fluchtende Bohrung 18 pro Riegelelement 4 eine Ausweitung 11 aufweist, sodaß der in die Schließstellung vorgeschobene Verschlußkolben 8 die Verschlußhülse 10 vollständig ausfüllt. Die Verschlußhülse 10 ist in zwei Endstellungen durch ein Rastelement 12 verrastet, das mittels einer Feder 21 in umfängliche Rastausnehmungen 13, 14 der Verschlußhülse 10 gedrückt wird.

Fig. 1 und 4 zeigen die unverriegelte Endstellung der Verschlußhülse 10, in der die Längsnuten 9 der Verschlußkolbenbohrung 2 und die Ausweitungen 11 der Verschlußhülse 10 miteinander fluchten, und das Rastelement 12 in die Rastausnehmung 13 eingedrückt ist.

Wird nun der Verschlußkolben 8 verriegelt, so wird die Verschlußhülse 10 mitverdreht, wobei das Rastelement 12 in die zweite Rastausnehmung 14 (Fig. 3) einrastet. Dabei stützen sich die Riegelelemente 4 an der Stützfläche 6 (Fig. 1) des Ringraumes 5 ab und die konische Dichtfläche 15 der Verschlußhülse 10 wird gegen die konische Dichtfläche 7 des Ringraumes 5 gepreßt, sodaß das Patronenlager 19 gegen die Verschlußkolbenbohrung 2 abdichtet. Wie aus den Fig. 3 und 4 ersichtlich, füllt der Verschlußkolben 8 die Verschlußhülse 10 aus, die ihrerseits wieder den Ringraum 5 vollständig ausfüllt und die Längsnuten 9 der Verschlußkolbenbohrung 2 überdeckt (Fig. 3). Der Ringraum 5 ist mit seitlichen Gasaustrittsöffnungen 17 (Fig. 1) versehen, sodaß bei einer Fehlfunktion die Gase nicht über die Verschlußkolbenbohrung 2 entweichen, sondern durch die öffnungen 17 austreten können.

## Patentansprüche

1. Verschlußeinrichtung, insbesondere für Handfeuerwaffen, mit einem eine Patrone in ein Patronenlager (19) einschiebenden Verschlußkolben (8), der zumindest zwei radial abstehende Riegelelemente (4) aufweist, mit einem Verschlußgehäuse (1), das eine Verschlußkolbenbohrung (2), eine Längsnut (9) pro Riegelelement (4) und einen Ringraum (5) aufweist, in den die Verschlußkolbenbohrung (2) und jede Längsnut (9) münden und der mit einer hintergreifbaren Stützfläche versehen ist, und mit einer Verschlußhülse (10), die in einer offenen Einschubposition pro Riegelelement (4) eine mit der Längsnut (9) der Verschlußkolbenbohrung (2) fluchtende Ausweitung (11) aufweist, und im Ringraum (5) zwischen der offenen Einschubposition und einer verriegelten Endposition verdrehbar angeordnet ist, dadurch gekennzeichnet, daß der Ringraum (5) und die Verschlußhülse (10) patronenlagerseitig konische Dichtflächen (7,15) aufweisen, daß zwischen den Dichtflächen (7,15) eine konische Dichthülse (16) vorgesehen ist, und daß das Verschlußgehäuse zumindest eine umfangseitig in den Ringraum (5) mündende Gasaustrittsöffnung (17) aufweist.

2. Verschlußeinrichtung nach Anspruch 1, dadurch gekennzeichnet, daß im Verschlußgehäuse (1) ein zur Drehachse der Verschlußhülse (10) federbeaufschlagtes Rastelement (12) und am Umfang der Verschlußhülse (10) eine die offene Einschubposition definierende Rastausnehmung (13) vorgesehen sind.

3. Verschlußeinrichtung nach Anspruch 2, dadurch gekennzeichnet, daß am Umfang der Verschlußhülse (10) eine zweite, die verriegelte Endposition definierende Rastausnehmung (14) vorgesehen ist.

## Claims

1. Breech mechanism, in particular for hand firearms, with a breech piston (8) which pushes a cartridge into a cartridge chamber (19) and which exhibits at least two radially projecting bolt elements (4), with a breech casing (1) which exhibits a breech piston bore (2), a longitudinal groove (9) per bolt element (4) and an annulus (5) in which the breech piston bore (2) and each longitudinal groove (9) open and which is provided with a rear engagable supporting surface, and with a breech sleeve (10) which exhibits a groove (11) that is in alignment with the longitudinal groove (9) of the breech piston bore (2) in an open feed position per bolt element (4) and which is arranged rotatably in the annulus (5) between the open feed position and a locked end position, characterized in that the annulus (5) and the breech sleeve (10) exhibit on the side of the cartridge chamber conical sealing surfaces (7, 15), that between the sealing surfaces (7, 15) there is a conical sealing sleeve (16), and that the breech casing exhibits at least one gas exit opening (17) opening into the annulus (5) on the circumferential side.

2. Breech mechanism, as claimed in claim 1, characterized in that the breech casing (1) has a stop element (12) which is spring-loaded relative to the axis of rotation of the breech sleeve (10), and the circumference of the breech sleeve (10) has a notch (13) defining the open feed position.

3. Breech mechanism, as claimed in claim 2, wherein the circumference of the breech sleeve (10) has a second notch (14) defining the locked end position.

## Revendications

1. Dispositif de verrouillage, en particulier pour des armes à feu de poing, avec un piston de verrouillage (8) poussant une cartouche dans un chargeur de cartouches (19) et comportant au moins deux éléments de verrou (4) éloignés radialement, avec un boîtier de verrouillage (1) comportant un perçage (2) pour le piston de verrouillage, une rainure longitudinale (9) par élément de verrou (4) et un espace annulaire (5) dans lequel débouchent le perçage (2) pour le piston de verrouillage et chacune des rainures longitudinales (9) et qui est muni d'une surface d'appui pouvant être contactée par l'arrière, et avec une douille de verrouillage (10) qui présente dans une position rétractée ouverte et pour chaque élément de verrou (4) un évasement (11) aligné avec la rainure longitudinale (9) du perçage (2) pour le piston de verrouillage et qui est agencée de manière à décrire un mouvement de torsion dans l'espace annulaire (5) entre la position rétractée ouverte et une position finale verrouillée, caractérisé en ce que l'espace annulaire (5) et la douille de verrouillage (10) présentent des surfaces d'étanchéité (7,15) du côté du chargeur, en ce qu'un manchon d'étanchéité conique (16) est prévu entre les surfaces d'étanchéité (7,15), et en ce que le boîtier de verrouillage présente au moins une sortie d'échappement des gaz (17) débouchant dans l'espace annulaire (5) sur le côté de la circonférence.

2. Dispositif de verrouillage selon la revendication 1, caractérisé en ce que sont prévus dans le boîtier de verrouillage (1) un élément d'encliquetage (12) sollicité par ressort sur l'axe de rotation de la douille de verrouillage (10) et, sur la circonférence de la douille de verrouillage (10), un creux d'encliquetage (13) définissant la position rétractée ouverte.

3. Dispositif de verrouillage selon la revendication 2, caractérisé en ce qu'il est prévu sur la circonférence de la douille de verrouillage (10) un deuxième creux (14) définissant la position finale verrouillée.
